# FASCICULE DE BREVET EUROPEEN

(11) **EP 2 088 303 B1**
(45) Date de publication et mention de la délivrance du brevet: **01.12.2010**
(21) Numéro de dépôt: 09305061.5
(22) Date de dépôt: 22.01.2009
(51) Int. Cl.: F02D 9/10, F02M 35/108, F02M 35/10

(54) **Procédé de réalisation d'une plaque support pour corps de clapets et plaque support**
Herstellungsverfahren einer Trägerplatte für Drosselkörper und Trägerplatte
Production process of a support plate for throttle bodies and support plate

(30) Priorité: 05.02.2008 FR 0850726
(43) Date de publication de la demande: 12.08.2009
(73) Titulaire: Mark IV Systemes moteurs, 92300 Levallois Perret (FR)
(72) Inventeur: Germain, Laurent, 88600 Aydoilles (FR); Menin, Denis, 68910 Labaroche (FR); Komurian, Richard, 68230 Turckheim (FR)
(74) Mandataire: Nuss, Laurent

(56) Documents cités:
- EP-A- 1 707 780
- US-A- 5 715 782
- US-A1- 2002 152 982
- US-A1- 2004 103 736
- US-A1- 2007 084 437

## Description

La présente invention concerne le domaine de la régulation de flux d'un fluide, préférentiellement gazeux, plus précisément la régulation du flux gazeux injecté dans les cylindres d'un moteur à combustion interne.

L'invention concerne plus particulièrement un procédé de réalisation d'une plaque support pour corps de clapets destinée à être montée entre la culasse et le répartiteur ou collecteur d'admission d'un véhicule automobile, une telle plaque support comportant des portions de conduit régulées et des portion de conduits non régulées.

Une telle régulation permet d'obtenir des vitesses de fluide équivalentes aussi bien en faible qu'en haut régime du moteur, en obturant les portions de conduits régulées par les clapets lors du fonctionnement en faible régime et en autorisant le passage du fluide dans ces dernières dans le cadre d'un régime plus important.

Les plaques support connues présentent un certain nombre d'inconvénients. Le problème majeur de ces plaques connues est que les paliers dans lesquels sont montés les corps de clapets de ces dernières ne conservent pas leur co-axialité. Ceci a pour conséquence un risque de blocage des clapets, et donc une régulation du flux de fluide qui n'est plus réalisée de manière efficace et une perte d'énergie.

Un autre problème réside dans le manque d'étanchéité entre le répartiteur et la culasse.

La présente invention se propose de pallier les inconvénients des dispositifs connus et de fournir une plaque support dans laquelle l'alignement des paliers de l'axe de commande portant les corps de clapets est conservé dans le temps. Une telle plaque pourrait constituer une seule pièce d'équipement complet qui peut être montée entre la culasse du moteur et le répartiteur ou collecteur d'admission de manière aisée et assurer l'étanchéité entre ces derniers.

Par le document US 5 715 782, on connaît un répartiteur d'admission comprenant un arrangement de vannes à clapet avec deux carters constituant des passages communiquant entre les sorties des tubulures et les entrées des culasses.

Chaque carter est à structure sensiblement plane et forme un corps support pour des clapets destinés à réguler le flux gazeux transitant des tubulures du collecteur d'admission dans les orifices d'entrée de la culasse.

Chaque carter est constitué par au moins une paire de portions de conduits régulées comportant un corps de clapet et formant un passage d'écoulement régulé et des portions de conduits non régulées ne comportant pas de corps de clapet et formant passage d'écoulement non régulé, lesdites portions de conduits régulées et non régulées reliant fluidiquement, à l'état monté de ladite plaque support, les tubulures du collecteur d'admission aux orifices d'entrée de la culasse.

Les corps de clapets sont, selon le document US 5 715 782, directement formés par moulage sur l'axe de commande, lequel est monté avec faculté de rotation guidée dans des paliers alignés entre eux et formés dans les parois des portions de conduits régulés et non régulés.

Toutefois, le procédé de fabrication divulgué par ce document US, en particulier la fabrication des clapets, est compliqué et nécessite la mise en oeuvre d'un outillage complexe et onéreux.

La présente invention a notamment pour but de surmonter cet inconvénient.

A cet effet, l'invention a pour objet un procédé de réalisation d'une plaque support pour corps de clapets à rainure traversante pour montage d'un axe de commande et à structure générale plane, destinée à être montée entre la culasse d'un moteur thermique d'un véhicule automobile et le répartiteur ou collecteur d'admission, ladite plaque support présentant un nombre paire de portions de conduits destinées à relier fluidiquement les tubulures du collecteur d'admission aux orifices d'entrée de la culasse, chaque paire de portions de conduits étant constituée par une portion de conduit régulée comportant un corps de clapet et formant passage d'écoulement régulé et une autre portion de conduit non régulée adjacente ne comportant pas de corps de clapet et formant passage d'écoulement non régulé, les portions de conduits régulées étant alignées entre elles et située à distance les unes des autres,
procédé caractérisé en ce qu'il consiste à
i) fournir une armature de base de structure sensiblement plane et à extension longitudinale comprenant un nombre pair de portions de conduits, réalisées dans l'épaisseur de ladite armature de base,
   dans laquelle les portions de conduits régulées sont alignées entre elles, sont adjacentes chacune à deux paliers diamétralement opposés pour le support et le guidage de l'axe de commande des corps de clapets,
   dans laquelle chaque portion de conduit régulée est associée à une portion de l'armature de base formant zone de réception temporaire d'un corps de clapet, lesdites portions étant alignées avec les portions de conduits régulées, de sorte que deux portions de conduits régulées consécutives sont séparées l'une de l'autre par une portion de l'armature de base,
   et dans laquelle chaque portion comprend un moyen de support pour le positionnement temporaire d'un corps de clapet,
   ladite armature de base présentant, au niveau d'une première extrémité, un palier adjacent à une portion de l'armature de base et, au niveau de l'autre extrémité, un palier adjacent à une portion de conduit régulée,
ii) disposer un corps de clapet sur le moyen de support au niveau de chaque portion de l'armature de base, de telle sorte que l'ensemble des rainures traversantes des corps de clapets soient alignées entre elles et avec les paliers,
iii) monter l'axe de commande sous forme d'une tige à travers les paliers et la rainure traversante de chaque corps de clapet, jusqu'à ce que l'extrémité d'insertion de ladite tige se trouve à proximité du palier de la seconde extrémité de l'armature de base,
iv) au niveau de chaque portion de conduit régulée, surmouler, sur l'axe de commande, d'une part, une portée pour un corps de clapet et, d'autre part, une clavette de montage pour le montage dans un palier correspondant,
v) monter chaque corps de clapet sur sa portée correspondante en faisant coulisser chaque corps de clapet sur l'axe de commande, depuis sa position au niveau de la portion de l'armature de base vers la portion de conduit régulée adjacente, au niveau de laquelle l'axe de commande est muni d'une portée, et
vi) insérer les clavettes de montage dans les paliers correspondants en faisant coulisser l'axe de commande jusqu'à ce qu'il arrive en butée dans le palier situé au niveau de la seconde extrémité de l'armature de base.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective de la plaque support selon une première forme de réalisation du procédé selon l'invention;
les figures 2A à 2D sont des vues en perspective d'une partie de la plaque support représentée à la figure 1 lors des différentes étapes de son procédé de réalisation,
les figures 3A et 3B sont des vues en perspective éclatées illustrant les dernières étapes de réalisation de la plaque support représentée à la figure 1,
les figures 4A et 4B représentent la plaque support représentée à la figure 1 respectivement avant et après son montage sur l'extrémité des tubulures d'un collecteur d'admission,
les figures 5A et 5B représentent des vues du dessus respectivement, du dessous, d'une plaque support selon une seconde forme de réalisation du procédé selon l'invention;
les figures 6A et 6B représentent des vues du dessus respectivement, du dessous, d'une plaque support selon une troisième forme de réalisation du procédé selon l'invention.
Les figures 1, 2A à 2D, 3A et 3B illustrent schématiquement les différentes étapes du procédé selon l'invention consistant à réaliser une plaque support 1, selon une première forme de réalisation, pour corps de clapets 5 à rainure traversante 10 pour montage d'un axe de commande 8 et à structure générale plane, destinée à être montée entre la culasse d'un moteur thermique d'un véhicule automobile et le répartiteur ou collecteur d'admission 3, ladite plaque support 1 présentant un nombre paire de portions de conduits 4, 4' destinées à relier fluidiquement les tubulures du collecteur d'admission 3 aux orifices d'entrée de la culasse, chaque paire de portions de conduits 4, 4' étant constituée par une portion de conduit régulée 4 comportant un corps de clapet 5 et formant passage d'écoulement régulé et une autre portion de conduit non régulée 4' adjacente ne comportant pas de corps de clapet 5 et formant passage d'écoulement non régulé, les portions de conduits régulées 4 étant alignées entre elles et situés à distance les unes des autres.

Ce procédé est caractérisé en ce qu'il consiste à
i) fournir une armature de base 22 de structure sensiblement plane et à extension longitudinale comprenant un nombre pair de portions de conduits 4, 4', réalisées dans l'épaisseur de ladite armature de base 22,
   dans laquelle les portions de conduits régulées 4 sont alignées entre elles, sont adjacentes chacune à deux paliers 7, 9 diamétralement opposés pour le support et le guidage de l'axe de commande 8 des corps de clapets 5,
   dans laquelle chaque portion de conduit régulée 4 est associée à une portion 19 de l'armature de base 22 formant zone de réception temporaire d'un corps de clapet 5, lesdites portions 19 étant alignées avec les portions de conduits régulées 4, de sorte que deux portions de conduits régulées 4 consécutives sont séparées l'une de l'autre par une portion 19 de l'armature de base 22,
   et dans laquelle chaque portion 19 comprend un moyen de support 20 pour le positionnement temporaire d'un corps de clapet 5,
   ladite armature de base 22 présentant, au niveau d'une première extrémité 6, un palier 7 adjacent à une portion 19 et, au niveau de l'autre extrémité 6', un palier 7 adjacent à une portion de conduit régulée 4 ,
ii) disposer un corps de clapet 5 sur le moyen de support 20 au niveau de chaque portion 19 de l'armature de base 22, de telle sorte que l'ensemble des rainures traversantes 10 des corps de clapets 5 soient alignés entre elles et avec les paliers 7 et 9,
iii) monter l'axe de commande 8 sous forme d'une tige à travers les paliers 7 et 9 et la rainure traversante 10 de chaque corps de clapet 5, jusqu'à ce que l'extrémité d'insertion 11 de ladite tige se trouve à proximité du palier 7 de la seconde extrémité 6' de l'armature de base 22,
iv) au niveau de chaque portion de conduit régulée 4, surmouler, sur l'axe de commande 8, d'une part, une portée 12 pour un corps de clapet 5 et, d'autre part, une clavette de montage 13 pour le montage dans un palier 7 correspondant,
v) monter chaque corps de clapet 5 sur sa portée 12 correspondante en faisant coulisser chaque corps de clapet 5 sur l'axe de commande 8, depuis sa position au niveau de la portion 19 de l'armature de base 22 vers la portion de conduit régulée 4 adjacente, au niveau de laquelle l'axe de commande 8 est muni d'une portée 12, et
vi) à insérer les clavettes de montage 13 dans les paliers 7 correspondants en faisant coulisser l'axe de commande 8 jusqu'à ce qu'il arrive en butée dans le palier 7 situé au niveau de la seconde extrémité 6' de l'armature de base 22.

Par armature de base 22, on comprendra aisément qu'il s'agit de l'armature destinée à former la plaque support 1, cette armature correspondant à la plaque support 1 avant le montage de l'axe de commande 8, du corps de clapet 5, et éventuellement le surmoulage de joints d'étanchéité 17.

De manière caractéristique, le procédé peut consister à fournir une armature de base 22 dans laquelle les portions de conduits non régulées 4' sont réalisées au niveau des portions 19 de l'armature de base 22, dans l'épaisseur de cette dernière. Cette première forme de réalisation, qui est représentée dans les figures 1, 2A, 2B, 3A, 3B, 4A et 4B, est adaptée à des configurations dans lesquelles les tubulures du collecteur d'admission sont alignées. Dans ces conditions, les portions de conduits régulées 4 de la plaque support 1 sont alignées avec les portions de conduits non régulées 4'.

La figure 2A représente l'étape ii) consistant à déposer de manière temporaire un corps de clapet 5 sur un moyen de support 20 au niveau de chaque portion 19 de l'armature de base 22, de telle sorte que l'ensemble des rainures traversantes 10 des corps de clapets 5 soient alignées entre elles et avec les paliers 7 et 9. Dans la première configuration représentée dans cette figure, chaque corps de clapet 5 est monté sur une partie du bord délimitant la portion de conduit non régulée 4' formant le moyen de support 20, et consistant en un élément de la paroi interne de la portion de conduit non régulée 4'.

A cet effet, et de manière caractéristique, le procédé selon l'invention peut consister à fournir une armature de base 22 dans laquelle les portions de conduits régulées 4 et non régulées 4' sont réalisées d'un seul tenant avec la paroi circonférentielle 2 de ladite armature de base 22 et dans laquelle chaque portion de conduit non régulée 4' présente, au niveau de sa paroi interne, deux éléments de paroi 14 opposées réalisées au niveau des paliers 7, 9 et formant le moyen de support 20 pour le positionnement temporaire d'un corps de clapet 5.

De préférence, ces éléments de paroi 14 ou rebords seront d'une configuration telle qu'ils n'entravent pas le flux de fluide traversant les portions de conduits 4' concernés et n'entraînent pas de perte de charge. En outre, et comme cela ressort plus particulièrement des figures 2A et 2D, les rebords 14 peuvent se présenter au nombre de deux disposés face à face l'un à l'autre au niveau de chaque portion de conduit 4' et réalisés au niveau des parois séparant les portions de conduits régulées 4 et non régulées 4'. La forme de ces rebords 14 ainsi que leur positionnement seront choisis de manière à permettre un alignement des rainures traversantes 10 des corps de clapets 5 avec les paliers 7 et 9.

De manière caractéristique, le procédé selon l'invention peut consister à fournir une armature de base 22 dans laquelle les ensembles 21 constitués par une portion de conduit 4 régulée et une portion 19 ou une portion de conduit 4' non régulée associée à ladite portion régulée 4 sont séparés par une paroi de séparation en saillie par rapport au plan de l'armature de base 22, paroi de séparation dans laquelle est réalisé un palier 7 sous la forme d'un orifice traversant ladite paroi de séparation, ce palier constituant un palier 7 de guidage de l'axe de commande 8.

En outre, dans chaque ensemble 21, la portion de conduit régulée 4 peut être séparée de la portion 19 ou de la portion de conduit non régulée 4' par une paroi de séparation en saillie par rapport au plan de l'armature de base 22 et formant un palier 9 de support pour l'axe de commande 8. Ladite paroi de séparation est en saillie au niveau du côté où sont disposés les corps de clapets 5, la plaque support 1 étant de préférence plane au niveau de l'autre côté pouvant être monté sur la culasse du moteur

La figure 2B représente l'étape de montage de l'axe de commande 8 qui consiste à introduire ce dernier à travers l'ensemble des paliers 7, 8 et des rainures traversantes 10 des corps de clapets 5. L'axe de commande 8 peut être réalisé en acier ou en laiton, par exemple. Cette insertion est réalisée à partir d'une première extrémité 6 de l'armature de base 22 qui peut comprendre un palier 7 de guidage réalisé sous la forme d'un trou traversant la paroi circonférentielle 2 de ladite armature de base 22 au niveau d'une de ses extrémités 6. L'autre extrémité 6' de l'armature de base 22 peut également présenter un palier 7 de guidage de l'axe de commande 8, réalisé sous la forme d'un orifice non traversant de réception de l'extrémité d'insertion 11 de l'axe de commande 8, au niveau de la paroi circonférentielle 2 de la seconde extrémité 6' de l'armature de base 22. Dans l'étape de montage iii), l'axe de commande 8 n'est pas positionné dans sa position de montage, en effet l'extrémité d'insertion 11 de l'axe de commande 8 n'est pas introduite dans le palier 7 de guidage précité, mais est maintenue à une distance de ce dernier, permettant de réaliser ultérieurement un surmoulage de la portée 12 et de la clavette de montage 13 correspondantes.

La figure 2C représente à cet effet l'extrémité d'insertion 11 de l'axe de commande 8 après le surmoulage de la portée 12 pour le corps de clapet 5 destiné à être mis en place dans la portion de conduit régulée 4 correspondante et de la clavette de montage 13 destinée à être montée dans le palier 7 de guidage au niveau de la seconde extrémité 6' de l'armature de base 22.

Ce surmoulage est réalisé au niveau de chaque portion de la tige formant axe de commande 8 située au niveau d'une portion de conduit non régulée 4' ou portion 19.

La figure 3A représente la mise place d'un corps de clapet 5 dans la portion de conduit 4 qu'il doit réguler. Cette mise en place se fait au cours de l'étape v) du procédé, en coulissant chaque corps de clapet 5 sur l'axe de commande 8 de sa position temporaire vers sa position finale, dans une portion de conduit régulée 4.

Il suffit ensuite de pousser l'axe de commande 8 jusqu'à insertion des clavettes de montage 13 dans les paliers 7 de guidage correspondants pour terminer le montage de la plaque support 1. Cette dernière étape, représentée aux figures 2D et 3A permet également de caler les corps de clapets 5 contre les parois correspondantes.

On obtient ainsi une plaque support 1 réalisée sous la forme d'un élément d'un seul tenant dont les éléments constitutifs ne sont pas démontables. Avantageusement, les paliers 7 de guidage et les paliers 9 de support sont situés au niveau de parois de séparation des portions de conduits régulées 4 et des portions de conduits non régulées 4' ou portions 19 de l'armature de base 22 et entre deux surfaces rigides, à savoir la culasse et le collecteur d'admission 3, de sorte que leur alignement est garanti dans le temps, de même que la co-axialité des corps de paliers 5. La plaque support 1 étant prise en sandwich entre la culasse et le répartiteur, les déformations de cette plaque support 1 sont limitées, de même que le jeu pouvant subsister au niveau des clapets. En outre, le procédé selon l'invention permet donc d'obtenir une plaque support 1 présentant une durée de vie accrue.

Dans le cas d'une armature de base 22 dans laquelle les portions de conduits régulées 4 et non régulées 4' sont alignées entre elles (première forme de réalisation de l'invention, le procédé peut consister à réaliser, entre les étapes i) et ii), une étape de sunnoulage de joints d'étanchéité 17 sur les deux faces de l'armature de base 22, dans des rainures 18 correspondantes de ladite armature de base 22 entourant chaque ensemble constitué par une portion de conduit régulée 4 et une portion de conduit non régulée 4'.

Dans les autres formes de réalisation, qui sont décrites ci-après, le procédé peut consister à fournir une armature de base 22 dans laquelle les portions de conduits non régulées 4' sont alignées les unes aux autres et sont réalisées sur un même côté de la armature de base 22, en saillie par rapport au bord latéral dudit côté et à réaliser, entre les étapes i) et ii), une étape de surmoulage de joints d'étanchéité 17 sur les deux faces de l'annature de base 22, dans des rainures 18 correspondantes de ladite armature de base 22 et entourant, d'une part, sur la face comportant les corps de clapets 5, chaque ensemble 21' constitué par une portion de conduit régulée 4, une portion 19 et une portion de conduit non régulée 4' et, d'autre part, sur l'autre face, chaque ensemble 21 constitué par une portion de conduit régulée 4 et une portion de conduit non régulée 4'.

L'étanchéité entre chaque ensemble 21, 21' et les orifices correspondants de la culasse ainsi que les conduits correspondants du collecteur d'admission 3 est ainsi assurée lors du montage de la plaque support 1 entre le collecteur d'admission 3 et la culasse, par écrasement desdits joints d'étanchéité 17. La plaque support 1 comporte ainsi également une fonction d'étanchéité, en plus de sa fonction de régulation du flux gazeux. Elle peut également absorber les vibrations entre le répartiteur et la culasse et limiter les déformations dues à ces vibrations.

Selon la configuration du collecteur d'admission, la plaque support peut présenter différentes formes, notamment en ce qui concerne le positionnement des portions de conduits non régulées 4' par rapport aux portions de conduits régulées 4 qui sont alignées sur l'armature de base 22. Ainsi, et de manière caractéristique le procédé selon l'invention peut consister à fournir une armature de base 22 dans laquelle les portions de conduits non régulées 4' sont réalisées chacune en regard d'une portion de conduit régulée 4. Une plaque support 1 réalisée à partir d'une telle armature de base 22 est représentée aux figures 5A et 5B.

Une troisième forme de réalisation est représentée aux figures 6A et 6B et est obtenue en fournissant une armature de base 22 dans laquelle les portions de conduits non régulées 4' sont réalisées chacune en regard d'une portion 19 de l'armature de base 22 formant zone de réception temporaire d'un corps de clapet 5.

Comme cela est représenté sur la figure 2C, le procédé peut consister à réaliser, sur l'axe de commande 8, des portées 12 comportant deux ailes sensiblement planes s'étendant latéralement, de part et d'autre de la tige formant l'axe de commande 8 et à fournir des corps de clapets 5 dont la rainure traversante 10 présente une forme susceptible de coopérer avec lesdites portées 12. Cette forme des portées 12 permet de réaliser une manoeuvre correcte des corps de clapets 5 par l'intermédiaire de l'axe de commande 8. De préférence, les portées 12 présentent une longueur inférieure à la longueur de la rainure traversante 10 des corps de clapets 5, mais toutefois supérieure à la moitié de la longueur de ces dernières. Cela permet d'obtenir un entraînement correct des clapets avec un minimum de matière surmoulée.

En outre, le procédé peut consister à réaliser chaque clavette de montage 13 par l'application d'une surépaisseur sur une portion de la tige formant l'axe de commande 8, ladite portion présentant une longueur sensiblement égale à la profondeur du palier 7 correspondant et un diamètre tel que la clavette de montage 13 est susceptible d'être logée dans ce dernier.

Comme représenté dans les figures 2C, 3A et 3B, le procédé peut consister à réaliser chaque clavette de montage 13 d'un seul tenant avec la portée 12 correspondante.

Les figures 1, 2, 5 et 6 illustrent une plaque support 1 pour corps de clapets, de structure générale plane, réalisée selon le procédé décrit ci-dessus, destinée à être montée entre la culasse d'un moteur à combustion interne et le répartiteur ou collecteur d'admission 3, et à réguler le flux gazeux transitant des tubulures du collecteur d'admission 3 dans les orifices d'entrée de la culasse, ladite plaque support étant de structure sensiblement plane, au moins au niveau de son côté destiné à venir en contact avec la culasse et étant constituée par au moins une paire de portions de conduits régulées 4 comportant un corps de clapet 5 et formant un passage d'écoulement régulé et des portions de conduits non régulées 4' ne comportant pas de corps de clapet 5 et formant passage d'écoulement non régulé, lesdites portions de conduits régulées 4 et non régulées 4' reliant fluidiquement, à l'état monté de ladite plaque support 1, les tubulures du collecteur d'admission 3 aux orifices d'entrée de la culasse, les corps de clapets 5 étant commandés par un axe de commande 8.

Cette plaque support 1 présente
- des paliers 7 de guidage pour l'axe de commande 8 alignés entre eux et réalisés sous la forme d'orifices traversant des parois de séparation séparant chaque ensemble 21 constitué par une portion de conduit régulée 4 et une portion 19 de l'armature de base 22 formant zone de réception temporaire d'un corps de clapet 5 ou une portion de conduit 4' non régulée associée à ladite portion régulée 4 et alignée avec l'ensemble desdites portions régulées,
- des paliers de support 9 de l'axe de commande 8 réalisés par une paroi de séparation séparant, au niveau de chaque ensemble 21, la portion de conduit régulée 4 de la portion 19 ou de la portion de conduit non régulée 4' alignée avec l'ensemble desdites portions de conduits régulées 4 et étant en saillie par rapport au plan de l'armature de base 22, et
- des joints d'étanchéité 17, sur les deux faces de la plaque support 1, assurant l'étanchéité de cette dernière.

En outre, en vue de sa fixation sur le collecteur d'admission 3, la plaque support 1 peut comprendre des moyens 15 de fixation par déformation élastique sur des ergots 16 correspondants disposés au niveau des extrémités des tubulures du collecteur d'admission 3. Ces moyens 15 de fixation peuvent être sous forme de pattes s'étendant latéralement par rapport à l'axe longitudinal de la plaque support 1, comme représenté sur la figure 1, et coopérant avec les ergots 16 correspondants réalisés au niveau des parois externes des tubulures du collecteur d'admission 3 (cf. figures 4A et 4B).

Bien entendu, l'invention n'est pas limitée aux modes de réalisation décrits et représentés aux dessins annexés. Des modifications restent possibles, notamment du point de vue de la constitution des drivers éléments ou par substitution d'équivalents techniques, sans sortir pour autant du domaine de protection de l'invention telle que définie dans la revendication 1.

## Revendications

1. Procédé de réalisation d'une plaque support (1) pour corps de clapets (5) à rainure traversante (10) pour montage d'un axe de commande (8) et à structure générale plane, destinée à être montée entre la culasse d'un moteur thermique d'un véhicule automobile et le répartiteur ou collecteur d'admission (3), ladite plaque support (1) présentant un nombre paire de portions de conduits (4, 4') destinées à relier fluidiquement les tubulures du collecteur d'admission (3) aux orifices d'entrée de la culasse, chaque paire de portions de conduits (4, 4') étant constituée par une portion de conduit régulée (4) comportant un corps de clapet (5) et formant passage d'écoulement régulé et une autre portion de conduit non régulée (4') adjacente ne comportant pas de corps de clapet (5) et formant passage d'écoulement non régulé, les portions de conduits régulées (4) étant alignées entre elles et situées à distance les unes des autres,
procédé **caractérisé en ce qu'**il consiste à
i) fournir une armature de base (22) de structure sensiblement plane et à extension longitudinale comprenant un nombre paire de portions de conduits (4, 4'), réalisées dans l'épaisseur de ladite armature de base (22),
dans laquelle les portions de conduits régulées (4) sont alignées entre elles, sont adjacentes chacune à deux paliers (7, 9) diamétralement opposés pour le support et le guidage de l'axe de commande (8) des corps de clapets (5),
dans laquelle chaque portion de conduit régulée (4) est associée à une portion (19) de l'armature de base (22) formant zone de réception temporaire d'un corps de clapet (5), lesdites portions (19) étant alignées avec les portions de conduits régulées (4), de sorte que deux portions de conduits régulées (4) consécutives sont séparées l'une de l'autre par une portion (19) de l'armature de base (22),
et dans laquelle chaque portion (19) comprend un moyen de support (20) pour le positionnement temporaire d'un corps de clapet (5),
ladite armature de base (22) présentant, au niveau d'une première extrémité (6), un palier (7) adjacent à une portion (19) et, au niveau de l'autre extrémité (6'), un palier (7) adjacent à une portion de conduit régulée (4),
ii) disposer un corps de clapet (5) sur le moyen de support (20) au niveau de chaque portion (19) de l'armature de base (22), de telle sorte que l'ensemble des rainures traversantes (10) des corps de clapets (5) soient alignés entre elles et avec les paliers (7 et 9),
iii) monter l'axe de commande (8) sous forme d'une tige à travers les paliers (7 et 9) et la rainure traversante (10) de chaque corps de clapet (5), jusqu'à ce que l'extrémité d'insertion (11) de ladite tige se trouve à proximité du palier (7) de la seconde extrémité (6') de l'armature de base (22),
iv) au niveau de chaque portion de conduit régulée (4), surmouler, sur l'axe de commande (8), d'une part, une portée (12) pour un corps de clapet (5) et, d'autre part, une clavette de montage (13) pour le montage dans un palier (7) correspondant,
v) monter chaque corps de clapet (5) sur sa portée (12) correspondante en faisant coulisser chaque corps de clapet (5) sur l'axe de commande (8), depuis sa position au niveau de la portion (19) de l'armature de base (22) vers la portion de conduit régulée (4) adjacente, au niveau de laquelle l'axe de commande (8) est muni d'une portée (12), et
vi) à insérer les clavettes de montage (13) dans les paliers (7) correspondants en faisant coulisser l'axe de commande (8) jusqu'à ce qu'il arrive en butée dans le palier (7) situé au niveau de la seconde extrémité (6') de l'armature de base (22).

2. Procédé, selon la revendication 1, **caractérisé en ce qu'**il consiste à fournir une armature de base (22) dans laquelle les portions de conduits non régulées (4') sont réalisées au niveau des portions (19) de l'armature de base (22), dans l'épaisseur de cette dernière.

3. Procédé, selon la revendication 2 **caractérisé en ce qu'**il consiste à fournir une armature de base (22) dans laquelle les portions de conduits régulées (4) et non régulées (4') sont réalisées d'un seul tenant avec la paroi circonférentielle (2) de ladite armature de base (22) et dans laquelle chaque portion de conduit non régulée (4') présente, au niveau de sa paroi interne, deux éléments de paroi (14) opposées réalisées au niveau des paliers (7, 9) et formant le moyen de support (20) pour le positionnement temporaire d'un corps de clapet (5).

4. Procédé, selon l'une quelconque des revendications 1 à 3, **caractérisé en ce qu'**il consiste à fournir une armature de base (22) dans laquelle les ensembles (21) constitués par une portion de conduit régulée (4) et une portion (19) ou une portion de conduit non régulée (4') associée à ladite portion régulée (4) sont séparés par une paroi de séparation en saillie par rapport au plan de l'armature de base (22), paroi de séparation dans laquelle est réalisé un palier (7) sous la forme d'un orifice traversant ladite paroi de séparation, ce palier constituant un palier (7) de guidage de l'axe de commande (8).

5. Procédé, selon la revendication 4, **caractérisé en ce que** dans chaque ensemble (21), la portion de conduit régulée (4) est séparée de la portion (19) ou de la portion de conduit non régulée (4') par une paroi de séparation en saillie par rapport au plan de l'armature de base (22) et formant un palier (9) de support pour l'axe de commande (8).

6. Procédé, selon la revendication 2 ou l'une quelconque des revendications 3 à 5, pour autant qu'elle se rattache à la revendication 2, **caractérisé en ce qu'**il consiste à réaliser, entre les étapes i) et ii), une étape de surmoulage de joints d'étanchéité (17) sur les deux faces de l'armature de base (22), dans des rainures (18) correspondantes de ladite armature de base (22) entourant chaque ensemble constitué par une portion de conduit régulée(4) et une portion de conduit non régulée (4').

7. Procédé, selon la revendication 1, **caractérisé en ce qu'**il consiste à fournir une armature de base (22) dans laquelle les portions de conduits non régulées (4') sont alignées les unes aux autres et sont réalisées sur un même côté de l'armature de base (22), en saillie par rapport au bord latéral dudit côté et **en ce qu'**il consiste à réaliser, entre les étapes i) et ii), une étape de surmoulage de joints d'étanchéité (17) sur les deux faces de l'armature de base (22), dans des rainures (18) correspondantes de ladite armature de base (22) et entourant, d'une part, sur la face comportant les corps de clapets (5), chaque ensemble (21') constitué par une portion de conduit régulée (4), une portion (19) et une portion de conduit non régulée (4') et, d'autre part, sur l'autre face, chaque ensemble (21) constitué par une portion de conduit régulée (4) et une portion de conduit non régulée (4').

8. Procédé, selon la revendication 7, **caractérisé en ce qu'**il consiste à fournir une armature de base (22) dans laquelle les portions de conduits non régulées (4') sont réalisées chacune en regard d'une portion de conduit régulée (4).

9. Procédé, selon la revendication 7, **caractérisé en ce qu'**il consiste à fournir une armature de base (22) dans laquelle les portions de conduits non régulées (4') sont réalisées chacune en regard d'une portion (19) de l'armature de base (22) formant zone de réception temporaire d'un corps de clapet (5).

10. Procédé, selon l'une quelconque des revendications 1 à 9, **caractérisé en ce qu'**il consiste à réaliser, sur l'axe de commande (8), des portées (12) comportant deux ailes sensiblement planes s'étendant latéralement, de part et d'autre de la tige formant l'axe de commande (8) et **en ce qu'**il consiste à fournir des corps de clapets (5) dont la rainure traversante (10) présente une forme susceptible de coopérer avec lesdites portées (12).

11. Procédé, selon l'une quelconque des revendications 1 à 10, **caractérisé en ce qu'**il consiste à réaliser chaque clavette de montage (13) par l'application d'une surépaisseur sur une portion de la tige formant l'axe de commande (8), ladite portion présentant une longueur sensiblement égale à la profondeur du palier (7) correspondant et un diamètre tel que la clavette de montage (13) est susceptible d'être logée dans ce dernier.

12. Procédé, selon les revendications 10 et 11, **caractérisé en ce qu'**il consiste à réaliser chaque clavette de montage (13) d'un seul tenant avec la portée (12) correspondante.

## Claims

1. Method for producing a support plate (1) for valve bodies (5) with a transverse groove (10) for mounting a control axis (8) and with a generally planar configuration, designed to be mounted between the cylinder head of a thermal engine of a motor vehicle and the distributor or inlet manifold (3), said support plate (1) having an even number of pipe portions (4, 4') designed to connect fluidly the pipes of the inlet manifold (3) to the inlet openings of the cylinder head, each pair of pipe portions (4, 4') comprising a portion of controlled pipe (4) with a valve body (5) and forming a controlled flow passage and another adjacent portion of non-controlled pipe (4') not comprising a valve body (5) and forming a non-controlled flow passage, the controlled portions of the pipe (4) being aligned relative to one another and spaced apart from one another,
the method being **characterised in that** it consists of
i) providing a base armature (22) with an almost planar configuration and extending longitudinally which comprises an even number of pipe portions (4, 4') formed within the thickness of said base armature (22),
in which the portions of controlled pipes (4) are aligned relative to one another and are each adjacent to two bearings (7, 9) arranged diametrically opposite one another for supporting and guiding the control axis (8) of the valve bodies (5),
in which each portion of controlled pipe (4) is connected to a portion (19) of the base armature (22) forming the temporary reception zone of a valve body (5), said portions (19) being aligned with the portions of controlled pipes (4), such that two consecutive portions of controlled pipes (4) are separated from one another by a portion (19) of the base armature (22),
and in which each portion (19) comprises a support means (20) for the temporary positioning of a valve body (5),
said base armature (22) having at a first end (6) a bearing (7) adjacent to one portion (19) and at the other end (6') a bearing (7) adjacent to a portion of controlled pipe (4),
ii) arranging a valve body (5) on the support means (20) on each portion (19) of the base armature (22), such that the assembly of transverse grooves (10) of the valve bodies (5) are aligned relative to one another and with bearings (7 and 9),
iii) mounting the control axis (8) in the form of a rod through the bearings (7 and 9) and the transverse groove (10) of each valve body (5) until the insertion end (11) of the said rod is located close to the bearing (7) of the second end (6') of the base armature (22),
iv) moulding on each portion of controlled pipe (4) on the control axis (8), on the one hand, a bearing support (12) for a valve body (5) and, on the other hand, a mounting insert (13) for mounting in a corresponding bearing (7),
v) mounting each valve body (5) on its corresponding bearing support (12) by sliding each valve body (5) on the control axis (8) from its position at the portion (19) of the base armature (22) towards the adjacent portion of controlled pipe (4) at which the control axis (8) is provided with a bearing support (12), and
vi) inserting the mounting inserts (13) in the corresponding bearings (7) by sliding the control axis (8) until it abuts with the bearing (7) situated on the second end (6') of the base armature (22).

2. Method according to claim 1, **characterised in that** it consists of providing a base armature (22) in which the portions of non-controlled pipe (4') are formed in portions (19) of the base armature (22) within the thickness of the latter.

3. Method according to claim 2, **characterised in that** it consists of providing a base armature (22) in which the portions of controlled pipes (4) and non-controlled pipes (4') are produced in one piece with the circumferential wall (2) of said base armature (22), and in which each portion of non-controlled pipe (4') has, on its internal wall, two opposite wall elements (14) formed on the bearings (7, 9) and forming the support means (20) for the temporary positioning of a valve body (5).

4. Method according to any one of claims 1 to 3, **characterised in that** it consists of providing a base armature (22) in which the assemblies (21) formed by a portion of controlled pipe (4) and a portion (19) or a portion of non-controlled pipe (4') connected to said controlled portion (4) are separated by a separation wall projecting in relation to the plane of the base armature (22), the separation wall in which a bearing (7) is formed in the shape of an opening traversing said separation wall, said bearing forming a guide bearing (7) of the control axis (8).

5. Method according to claim 4, **characterised in that** in each assembly (21), the portion of controlled pipe (4) is separated from portion (19) or the portion of non-controlled pipe (4') by a separation wall projecting in relation to the plane of the base armature (22) and forming a support bearing (9) for the control axis (8).

6. Method according to claim 2 or any one of claims 3 to 5, insofar as it relates to claim 2, **characterised in that** it consists of performing between stages i) and ii) a stage of moulding sealing joints (17) on the two surfaces of the base armature (22), in corresponding grooves (18) of the said base armature (22) surrounding each assembly formed by a controlled portion of pipe (4) and a non-controlled portion of pipe (4').

7. Method according to claim 1, **characterised in that** it consists of providing a base armature (22) in which the portions of non-controlled pipe (4') are aligned relative to one another and are formed on the same side of the base armature (22), which projects in relation to the lateral edge of said side, and **in that** it consists of performing between stages i) and ii) a stage of moulding sealing joints (17) on the two surfaces of the base armature (22), in the corresponding grooves (18) of the said base armature (22) and surrounding, on the one hand, on the surface comprising the valve bodies (5), each assembly (21') comprising a portion of controlled pipe (4), a portion (19) and a portion of non-controlled pipe (4') and, on the other hand, on the other surface, each assembly (21) formed by a portion of controlled pipe (4) and a portion of non-controlled pipe (4').

8. Method according to claim 7, **characterised in that** it consists of providing a base armature (22) in which the portions of non-controlled pipes (4') are each formed opposite a portion of controlled pipe (4).

9. Method according to claim 7, **characterised in that** it consists of providing a base armature (22) in which the portions of non-controlled pipes (4') are each formed opposite a portion (19) of the base armature (22) forming a temporary reception zone for a valve body (5).

10. Method according to any one of claims 1 to 9, **characterised in that** it consists of forming on the control axis (8) bearing supports (12) which comprise two virtually planar flaps extending laterally on either side of the rod forming the control axis (8), and **in that** it consists of providing valve bodies (5), the transverse groove (10) of which has a shape which is designed to cooperate with said bearing supports (12).

11. Method according to any one of claims 1 to 10, **characterised in that** it consists of producing each mounting insert (13) by applying an excessive thickening on a portion of the rod forming the control axis (8), said portion having a length that is almost equal to the depth of the corresponding bearing (7) and a diameter such that the mounting insert (13) is able to be housed in the latter.

12. Method according to claims 10 and 11, **characterised in that** it consists of forming each mounting insert (13) in one piece with the corresponding bearing support (12).

## Patentansprüche

1. Verfahren zur Herstellung einer Trägerplatte (1) für Drosselkörper (5) mit durchlaufender Nut (10) zur Montage einer Steuerachse (8) und mit einer allgemein ebenen Struktur, die dazu ausgebildet ist, dass sie zwischen dem Zylinderkopf einer Wärmekraftmaschine eines Kraftfahrzeugs und dem Einlass-Verteiler oder -Kollektor (3) angebracht wird, wobei die Trägerplatte (1) eine gerade Anzahl an Leitungsabschnitten (4, 4') aufweist, die dazu ausgebildet sind, dass sie die Stutzen des Einlass-Kollektors (3) mit Eintrittsöffnungen des Zylinderkopfs fluidisch verbinden, wobei jedes Paar der Leitungsabschnitte (4, 4') durch einen regulierten Leitungsabschnitt (4), der einen Drosselkörper (5) umfasst und einen regulierten Durchflussweg bildet, und einen weiteren angrenzenden unregulierten Leitungsabschnitt (4') gebildet ist, der keinen Drosselkörper (5) umfasst und einen unregulierten Durchflussweg bildet, wobei die regulierten Leitungsabschnitte (4) miteinander fluchten und in einem Abstand voneinander angeordnet sind,
wobei das Verfahren **dadurch gekennzeichnet ist, dass** es umfasst:
i) Bereitstellen eines Basiselements (22) mit im Wesentlichen ebener Struktur und in Längserstreckung, umfassend eine gerade Anzahl an Leitungsabschnitten (4, 4'), die in der Tiefe des Basiselements (22) ausgebildet sind,
in dem die regulierten Leitungsabschnitte (4) miteinander fluchtend gebildet sind, jeweils an zwei Lager (7, 9) angrenzen, die diametral gegenüberstehen, um die Steuerachse (8) der Drosselkörper (5) zu stützen und zu führen,
in dem jedem regulierten Leitungsabschnitt (4) ein Abschnitt (19) des Basiselements (22) zugeordnet ist, der eine temporäre Aufnahmezone eines Drosselkörpers (5) bildet, wobei die Abschnitte (19) mit den regulierten Leitungsabschnitten (4) derart fluchten, dass zwei aufeinander folgende regulierte Leitungsabschnitte (4) durch einen Abschnitt (19) des Basiselements (22) voneinander getrennt sind,
und in dem jeder Abschnitt (19) ein Trägermittel (20) für die temporäre Positionierung eines Drosselkörpers (5) umfasst,
wobei das Basiselement (22) auf Höhe eines ersten Endes (6) ein Lager (7) angrenzend an einen Abschnitt (19) und auf Höhe des anderen Endes (6') ein Lager (7) angrenzend an einen regulierten Leitungsabschnitt (4) aufweist,
ii) Anordnen eines Drosselkörpers (5) am Trägermittel (20) auf Höhe jedes Abschnitts (19) des Basiselements (22) derart, dass die Gruppe der durchlaufenden Nuten (10) der Drosselkörper (5) miteinander und mit den Lagern (7 und 9) fluchten,
iii) Anbringen der Steuerachse (8) in Form einer Stange durch die Lager (7 und 9) und die durchlaufende Nut (10) jedes Drosselkörpers (5), bis das Einführende (11) der Stange sich im Bereich des Lagers (7) des zweiten Endes (6') des Basiselements (22) befindet,
iv) auf Höhe jedes regulierten Leitungsabschnitts (4) Anformen an der Steuerachse (8) einerseits einer Auflagefläche (12) für einen Drosselkörper (5) und andererseits eines Einsetzkeils (13) zum Anbringen in einem zugehörigen Lager (7),
v) Anbringen jedes Drosselkörpers (5) auf seiner zugehörigen Auflagefläche (12), indem jeder Drosselkörper (5) auf der Steuerachse (8) von seiner Position auf Höhe des Abschnitts (19) des Basiselements (22) zum angrenzenden regulierten Leitungsabschnitt (4) verschoben wird, auf dessen Höhe die Steuerachse (8) mit einer Auflagefläche (12) versehen ist, und
vi) Einsetzen der Einsetzkeile (13) in die zugehörigen Lager (7), indem die Steuerachse (8) verschoben wird, bis sie an dem Lager (7) in Anschlag kommt, das auf Höhe des zweiten Endes (6') des Basiselements (22) gelegen ist.

2. Verfahren nach Anspruch 1, **dadurch gekennzeichnet, dass** es umfasst: Bereitstellen eines Basiselements (22), in dem die unregulierten Leitungsabschnitte (4') auf Höhe der Abschnitte (19) des Basiselements (22) in dessen Tiefe ausgebildet sind.

3. Verfahren nach Anspruch 2, **dadurch gekennzeichnet, dass** es umfasst:
Bereitstellen eines Basiselements (22), in dem die regulierten (4) und unregulierten (4') Leitungsabschnitte in einem Schritt mit der Umfangswand (2) des Basiselements (22) ausgebildet werden und in dem jeder unregulierte Leitungsabschnitt (4') auf Höhe seiner Innenwand zwei gegenüberliegende Wandelemente (14) aufweist, die auf Höhe der Lager (7, 9) ausgebildet sind und das Trägermittel (20) für die temporäre Positionierung eines Drosselkörpers (5) bilden.

4. Verfahren nach einem der Ansprüche 1 bis 3, **dadurch gekennzeichnet, dass** es umfasst:
Bereitstellen eines Basiselements (22), in dem die Gruppen (21), die durch einen regulierten Leitungsabschnitt (4) und einen Abschnitt (19) oder einen unregulierten Leitungsabschnitt (4'), der dem regulierten Leitungsabschnitt (4) zugeordnet ist, gebildet sind, durch eine Trennwand getrennt sind, die von der Ebene des Basiselements (22) absteht, wobei in der Trennwand ein Lager (7) in Form einer Öffnung ausgebildet ist, die die Trennwand durchquert, wobei das Lager ein Lager (7) zur Führung der Steuerachse (8) bildet.

5. Verfahren nach Anspruch 4, **dadurch gekennzeichnet, dass** in jeder Gruppe (21) der regulierte Leitungsabschnitt (4) vom Abschnitt (19) oder dem unregulierten Leitungsabschnitt (4') durch eine Trennwand getrennt ist, die von der Ebene des Basiselements (22) absteht und ein Lager (9) zum Stützen der Steuerachse (8) bildet.

6. Verfahren nach Anspruch 2 oder einem der Ansprüche 3 bis 5, wenn er auf Anspruch 2 rückbezogen ist, **dadurch gekennzeichnet, dass** es umfasst:
zwischen den Schritten i) und ii) Ausführen eines Schritts zum Anformen von Dichtungselementen (17) auf den beiden Seiten des Basiselements (22) in zugehörigen Nuten (18) des Basiselements (22), die jede Gruppe umgeben, die von einem regulierten Leitungsabschnitt (4) und einem unregulierten Leitungsabschnitt (4') gebildet ist.

7. Verfahren nach Anspruch 1, **dadurch gekennzeichnet, dass** es umfasst:
Bereitstellen eines Basiselements (22), in dem die unregulierten Leitungsabschnitte (4') miteinander fluchten und auf einer gleichen Seite des Basiselements (22) vom Seitenrand dieser Seite abstehend ausgebildet sind, und dadurch, dass es umfasst:
zwischen den Schritten i) und ii) Ausführen eines Schritts zum Anformen von Dichtungselementen (17) auf den beiden Seiten des Basiselements (22) in zugehörigen Nuten (18) des Basiselements (22), und einerseits auf der Seite, die die Drosselkörper (5) umfasst, jede Gruppe (21') umgibt, die von einem regulierten Leitungsabschnitt (4), einem Abschnitt (19) und einem unregulierten Leitungsabschnitt (4') gebildet ist, und andererseits auf der anderen Seite jede Gruppe (21) umgibt, die von einem regulierten Leitungsabschnitt (4) und einem unregulierten Leitungsabschnitt (4') gebildet ist.

8. Verfahren nach Anspruch 7, **dadurch gekennzeichnet, dass** es umfasst:
Bereitstellen eines Basiselements (22), in dem die unregulierten Leitungsabschnitte (4') jeweils einem regulierten Leitungsabschnitt (4) zugewandt ausgebildet sind.

9. Verfahren nach Anspruch 7, **dadurch gekennzeichnet, dass** es umfasst:
Bereitstellen eines Basiselements (22), in dem die unregulierten Leitungsabschnitte (4') jeweils einem Abschnitt (19) des Basiselements (22) zugewandt ausgebildet sind, wobei eine temporäre Aufnahmezone eines Drosselkörpers (5) gebildet wird.

10. Verfahren nach einem der Ansprüche 1 bis 9, **dadurch gekennzeichnet, dass** es umfasst:
auf der Steuerachse (8) Ausbilden von Auflageflächen (12), die zwei im Wesentlichen ebene sich seitlich erstreckende Flügel umfassen, zu beiden Seiten der Stange, die die Steuerachse (8) bildet, und dadurch, dass es umfasst:
Bereitstellen von Drosselkörpern (5), deren durchlaufende Nut (10) eine Form aufweist, die zum Zusammenwirken mit den Auflageflächen (12) geeignet ist.

11. Verfahren nach einem der Ansprüche 1 bis 10, **dadurch gekennzeichnet, dass** es umfasst:
Ausbilden jedes Einsetzkeils (13) durch Anbringen einer Verdickung auf einem Abschnitt der Stange, die die Steuerachse (8) bildet, wobei der Abschnitt eine Länge aufweist, die im Wesentlichen gleich der Tiefe des zugehörigen Lagers (7) ist, und einen solchen Durchmesser aufweist, dass der Einsetzkeil (13) zur Aufnahme in diesem Lager geeignet ist.

12. Verfahren nach Anspruch 10 und 11, **dadurch gekennzeichnet, dass** es umfasst:
Ausbilden jedes Einsetzkeils (13) in einem Schritt mit der zugehörigen Auflagefläche (12).
